# EUROPÄISCHE PATENTSCHRIFT

(11) **EP 0 005 850 B1**
(45) Veröffentlichungstag und Bekanntmachung des Hinweises auf die Patenterteilung: **13.01.1982**
(21) Anmeldenummer: 79101726.2
(22) Anmeldetag: 01.06.1979
(51) Int. Cl.: C11D 1/835

(54) **Flüssiges Waschmittel**
Liquid washing agent
Agent de lavage liquide

(30) Priorität: 01.06.1978 DE 2824024
(43) Veröffentlichungstag der Anmeldung: 12.12.1979
(73) Patentinhaber: Henkel Kommanditgesellschaft auf Aktien, 40191 Düsseldorf (DE)
(72) Erfinder: Hennemann, Manfred, D-4010 Hilden (DE); Löhr, Albrecht, Dr., D-4030 Ratingen 1-Eggerscheid (DE); Krings, Peter, Dr., D-4150 Krefeld (DE); Weber, Rudolf, D-4000 Düsseldorf 13 (DE)

## Beschreibung

Die vorliegende Erfindung betrifft ein stabiles, flüssiges Waschmittel mit textilweichmachender Wirkung zum gleichzeitigen Waschen und Pflegen von Feinwaschartikeln in der Waschmaschine oder von Hand.

Es bestand seit langem ein Bedarf an einem flüssigen, textilweichmacherhaltigen Feinwaschmittel, das den Textilien während des Waschprozesses die erwünschten weichmachenden und antistatischen Eigenschaften verleiht, Wegen der bekannten Unverträglichkeit der üblichen Textilweichmacher vom Typ der quartären Ammonium- bzw. Imidazoliniumverbindungen mit anionischen Tensiden war die Verwendung von anionischen Tensiden in derartigen Flüssigpräparaten ausgeschlossen. Es lag deshalb nahe, Kombinationen aus nichtionischen Tensiden und quartären Ammoniumverbindungen einzusetzen. So sind aus der GB-PS 830 864 Flüssigwaschmittel bekannt, die nichtionische Tenside und quartäre Ammoniumverbindungen, die einen langkettigen Alkylrest und drei kurzkettige Alkylreste aufweisen. Nach den Angaben der Zeitschrift Seifen-Ole-Fette-Wachse (1963), 4, Seite 78, ist der Wascheffekt derartiger Kombinationen besonders gut, wenn das Verhältnis des nichtionischen Tensids zur quartären Ammoniumverbindung im Mengenverhältnis 4:1 bis 1:1 liegt. Ein flüssiges Waschmittel mit einer Kombination aus einem nichtionischen Tensid, einer üblichen weichmachenden quartären Ammoniumverbindung mit ein oder zwei langkettigen Alkylresten sowie einer weiteren quartären Ammoniumverbindung mit einer Methylgruppe, ein oder zwei langkettigen Alkylgruppen und zwei oder einer Polyglykoläthergruppe wird in der DE-OS 24 26 581 beschrieben. Ein flüssiges Waschmittel mit einer Kombination aus einem nichtionischen Tensid vom Typ der Alkylpolyglykoläther oder Alkylphenolpolyglykoläther und einem üblichen Textilweichmacher vom Typ der Difettalkyldimethylammoniumhalogenide sowie eines Fettsäurepolyglykoldiesters ist auch aus der DE-OS 25 29 444 bekannt.

Diese Lösungsvorschläge konnten jedoch nicht befriedigen, weil mit diesen Waschmitteln keine Ausgewogenheit hinsichtlich Waschkraft, Weichmachungsleistung und Schäumverhalten erreicht werden kann.

Zur Vermeidung der Nachteile, die diesen Waschmitteln anhaften, wird in der älteren deutschen Patentanmeldung P 28 17 834.9 ein Flüssigwaschmittel mit einer waschaktiven Komponente aus zwei bestimmten nichtionischen Tensiden vom Typ der äthoxylierten langkettigen Alkohole und mit einer weichmachenden Komponente aus einer quartären Ammoniumverbindung vorgeschlagen. Als quartäre: Ammoniumverbindung werden insbesondere Ammoniumsalze mit zwei langkettigen Alkyl- oder Alkenyl- und zwei kurzkettigen Alkyl-Gruppen eingesetzt, vor allem solche Verbindungen, deren, langkettige Reste sich von gesättigten oder ungesättigten Talgfettalkoholen ableiten. Bekanntlich handelt es sich dabei um Alkyl- oder Alkenyl-Gruppen mit im wesentlichen 16 und 18 C-Atomen, d.h. um Palmityl-, Palmitoleyl-, Stearyl-, Oleyl- und Linoleyl-Reste.

Neben zufriedenstellenden waschtechnischen Eigenschaften verlangt der Verbraucher von einem modernen Flüssigwaschmittel jedoch auch, daß es anwendungssicher, leicht dosierbar und lagerstabil ist, sowie daß es im Aussehen und Geruch den Erwartungen des Verbrauchers entspricht, Insbesondere werden an die Parfümierung eines Waschmittels vom Verbraucher hohe Anforderungen gestellt. Nicht nur hängt die günstige Aufnahme eines Waschmittels häufig davon ab, ob es einen angenehmen Duft besitzt, vielmehr hat der Waschmittelduftstoff auch die andwendungstechnische Aufgabe, die oft unangenehmen Waschlaugengerüche während des Waschens zu überdecken und bei der frisch gewaschenen feuchten sowie bei der getrockneten Wäsche das angestrebte Waschergebnis durch einen den Eindruck von Sauberkeit und Frische vermittelnden Wäschegeruch zu ergänzen.

Bei der Konfektionierung eines flüssigen Waschmittels auf der Basis von nichtionischen Tensiden, deren Mengenanteil im Bereich von 10-30 Gew.-% liegt, hat es sich gezeigt, daß bei der Verwendung eines üblichen Textilweichmachers vom Typ des Distearyldimethylammoniumchlorids bzw. des Ditalgalkyldimethylammoniumchlorids mit gehärteten Talgalkylresten wegen der geringen Wasserlöslichkeit dieser Verbindung das Einarbeiten der erforderlichen Mengen schwierig ist und zu Mischungen führt, die vor allem bei niederen Lagertemperaturen dickflüssig und schlecht gießbar werden und daher die Mitverwendung größerer Mengen organischer Lösungsmittel erforderlich machen. Zwar ist die Parfumierung derartiger Mischungen problemlos, doch schien es wegen ihrer ungünstigen Viskositätseigenschaften geboten, auf andere Textilweichmacher, die diese Nachteile nicht aufweisen, auszuweichen.

Neben den quartären Ammoniumverbindungen mit einem oder zwei langkettigen Alkylresten sind dem Fachmann auch die Derivate des ungeharteten Talgalkohols, der insbesondere Oleyl- aber auch Palmitoleyl- und Linoleyl-Reste in einem Mengenanteil von zusammen etwa 45% enthält, als brauchbare Textilweichmacher bekannt. Die mit die diesem Verbindungstyp hergestellten Mischungen besitzen zwar die erwünschten, auch weitgehend kälteunabhängigen Viskositätseigenschaften, jedoch sind die parfümierten Mischungen nicht lagerstabil, was sich in einer Duftveränderung zu einem als unangenehm empfundenen Geruch sowie in einer Farbveränderung der Flüssigkeit'äußert. Die gleichen Beobachtungen wurden auch mit den entsprechenden Imidazoliniumverbindungen mit gesättigten oder - zumindest teilweise - ungesättigten langkettigen aliphatischen Gruppen gemacht.

Aufgrund dieser Befunde sah sich der Fachmann vor die Aufgabe gestellt, einen Textilweichmacher aufzufinden, der mit einer Waschaktivkomponente auf der Basis von zwei bestimmten nichtionischen Tensiden einwandfrei formulierbar ist, der gewaschenen Wächse die erwarteten Gebrauchseigenschaften hinsichtlich Weichheit, Flauschigkeit und Antistatikausrüstung verleiht, und der auch die Geruchsnote des mit Duftstoff versetzten marktgerechten Produkts während der Lagerung nicht in unerwünschter Weise verändert.

Diese Aufgabe wurde erfindungsgemäß gelöst durch ein flüssiges Waschmittel mit einer Kombination aus zwei verschidenen nichtionischen Tensiden und einem textilweichmachenden Wirkstoff, das dadurch gekennzeichnet ist, daß es
a) 5-18 Gew.-% eines Alky.lpolyglykoläthers der Formel in der R¹ eine geradkettige Alkylgruppe und R² zu 20-bis 75 Gew.-% - bezogen auf den dem Alkylpolyglykoläther zugrunde liegenden Alkohol - eine C_{I}-C₄₋Alkylgruppe und im übrigen Wasserstoff bedeuten, wobei die Gesamtzahl der Kohlenstoffatome in R¹ und R² 11-15 beträgt, und n einen Wert von 5-9 bedeutet, und wobei n so ausgewählt ist, daß der Äthylenoxidanteil des Alkylpolyglykoläthers etwa 50-65 Gew.-% beträgt,
b) 5-18 Gew.-% eines Alkylpolyglykoläthers der Formel I, in der R¹ eine geradkettige Alkylgruppe und R² entweder Wasserstoff, oder zu 20-75 Gew.-% - bezogen auf den dem Alkylpolyglykoläther zugrunde liegenden Alkohol - eine C₁-C₄-Alkylgruppe und im übrigen Wasserstoff bedeuten, wobei die Gesamtzahl der Kohlenstoffatome in R¹ und R² 6 - 10 beträgt und n einen Wert von 3-8 bedeutet, und wobei n so ausgewählt ist, daß der Äthylenoxidanteil des Alkylpolyglykoläthers etwa 55-70 Gew.-% beträgt, und
c) 2,5-10, vorzugsweise 3-7 Gew.-% eines Textilweichmachers, bestehend aus Verbindungen der Formel II in der R³ geradkettige oder verzweigte Alkylreste mit im wesentlichen 14-16 Kohlenstoffatomen und X- ein Anion aus der Chlorid, Bromid, Methylsulfat, Äthylsulfat, Methan-, Äthan- oder Toluolsulfonat umfassenden Gruppe bedeutet, enthält, wobei das Mengenverhältnis von a): b) vorzugsweise 2:1 bis 1:2 beträgt.

Die erfindungsgemäß als Bestandteil a) geeigneten Alkylpolyglykoläther der Formel I leiten sich von Alkoholen ab, die durch Umsetzung linearer Olefine mit Kohlenstoffmonoxid und Wasserstoff nach dem bekannten Oxo-Verfahren durch Hydroformylierung und ausschließlich Hydrierung hergestellt werden. Handelsübliche Oxo-Alkohol-Gemische, die sich für die Herstellung der Tensidkomponente a) eignen, sind beispielsweise die unter der Handelsbezeichnung "Dobanol" erhältlichen Oxoalkohole der Deutschen Shell Chemie Gesellschaft, die ca. 25 Gew.-% an 2-Alkylverzweigungen aufweisen. Andere geeignete Oxoalkohole sind unter der Bezeichnung "Synprol" der Imperial Chemical Industries Ltd. erhältliche Alkoholgemische mit ca. 50-70 Gew.-% 2-Alkylverzweigungen. Weitere geeignete Produkte auf Basis von Oxoalkoholen sind z.B. verschiedene "Lutensol"-Typen der BASF mit ca. 30-35 Gew.-% verzweigten Alkoholen und einige "Lial"-Typen der Liquichimica S.p.A. mit ca. 60 Gew.-% verzweigten Alkoholen.

Als Bestandteil a) werden besonders Alkylpolyglykoläther bevorzugt, die Äthylenoxid-Kondensate der erwähnten Oxoalkohole mit 13-15 Kohlenstoffatomen bei einem durchschnittlichen Äthylenoxidgehalt von ca. 55-65 Gew.-% darstellen. Typische bevorzugte Produkte sind beispielsweise "Dobanol 45-7," das zu mindestens 95% aus C₁₄/C₁₅-Oxoalkohol mit durchschnittlich 7 Mol Äthylenoxid besteht, und "Lutensol AO-8", das ein C₁₃/C₁₅-Oxoalkohol-Äthoxylat mit durchschnittlich 8 Mol Äthylenoxid darstellt.

Als Bestandteil b) werden Alkylpolyglykoläther bevorzugt, deren Alkoholbasis natürliche oder synthetische primäre Fettalkohole oder Oxoalkohole darstellen, die 9-12 Kohlenstoffatome enthalten und einen Äthylenoxidgehalt von ca. 60-70 Gew.-% aufweisen. Typische bevorzugte Produkte sind z.B. das Handelsprodukt "Marlipal KF," (Chemische Werke Hüls), das ein C₁₀/C₁₂-Fettalkohol-Äthoxylat mit durchschnittlich 6 Mol Äthylenoxid darstellt sowie das "Lutensol ON-70," das ein C₉/C₁₁-Oxo-alkohol-Äthoxylat mit durchschnittlich 7 Mol Äthylenoxid darstellt. Geeignete Fettalkohole als Basis für bevorzugte Alkylpolyglykoläther sind auch die Handelsprodukte "Lorol C-8 bis 12" (Henkel).

Das Verhältnis der eingesetzten Menge des Bestandteils a) zur eingesetzten Menge des Bestandteils b) bestimmt wesentlich die Parameter Waschkraft, Schäumverhalten und weichmachende Wirkung. Optimale Ergebnisse werden erhalten, wenn das Verhältnis von a): b) zwischen etwa 2:1 und 1:2 liegt.

Im allgemeinen werden von Bestandteil a) und Bestandteil b) Mengen von zussammen 10 bis 30 Gew.-%, bezogen auf das Gesamtgewicht des Waschmittels, eingesetzt, wobei eine Menge von 15-30 Gew.-% bevorzugt wird.

In der US-PS 3691 081 wird ein zur industriellen Verwendung vorgesehenes Reinigungsmittelgemisch beschrieben, dessen Tensidkomponente aus einer flüssigen Mischung aus längerkettigen und kürzerkettigen primären Alkohol-Athoxylaten besteht. Die längerkettigen Alkohol-Äthoxylate stellen C₁₁- bis C₂₀-Oxo-Alkohole mit 5-10 Mol Äthylenoxid dar, und die kürzerkettigen leiten sich von C₆- bis C₁₀-Alkoholen ab, die ebenfalls 5-10 Mol Äthylenoxid aufweisen, wobei der Hauptanteil sich von C₇- bis Cₛ₋Alkoholen ableitet. Dieser Veröffentlichung kann der Fachmann ein flüssiges, biologisch abbaubares Niotensidgemisch entnehmen, das einen Ersatz für die bekannten, nichtabbaubaren Alkylphenol-Äthoxylate darstellt.

Die erfindungsgemäß als Bestandteil c) geeigneten quatären Ammoniumverbindungen können durch Umsetzung von 1 Mol Methylamin mit 2 Mol C₁₆/C₁₈-Epoxid, das durch Epoxidierung des entsprechenden a-Olefins zugänglich ist, und anschließende Quaternierung erhalten werden.

Bevorzugt werden Verbindungen der Formel II, deren Alkylreste R³ im wesentlichen geradkettig sind und 14 und 16 Kohlenstoffatome im Verhältnis C₁₄:C₁₆ wie 3:7 bis 7:3 aufweisen, verwendet. Derartige Verbindungen leiten sich von einem im wesentlichen C₁₆/C₁₈-α-Olefin ab. In der Praxis wird besonders von einem Olefingemisch mit einem Anteil von 35-45 Gew.-% and α-C₁₆-Olefin und 55-65 Gew.-% an α-C₁₆-Olefin bzw. dem daraus hergestellten Epoxid ausgegangen. Das Epoxid/Methylamin-Umsetzungsprodukt, das mit Methylchlorid oder Dimethylsulfat zu Verbindungen der Formel II quaterniert worden ist, hat sich als Komponente c) das erfindungsgemäßen Mittels besonders bewährt.

Ähnliche Umsetzungsprodukte wie die quartären Ammoniumverbindungen der oben definierten Formel II sind aus der US-PS 3 636 114 als Textilweichmacher für die Wäschenachbehandlung bekannt. Quartäre Ammoniumverbindungen, deren lange Alkylreste durch Ather, Amid- und Esterbindungen unterbrochen sein können, bzw. die bis zu 2 Hydroxylgruppen aufweisen können, und die Verwendung dieser Verbindungen in pulverförmigen Wäschenachbehandlungsmitteln, sind auch aus der US-PS 3 591 405 bekannt. Verbindungen der oben definierten Formel II und sie enthaltende Mittel sind in dieser US-PS allerdings nicht konkret erwähnt. Aus der niederländischen Patentanmeldungsschrift 68.08958 sind auch flüssige wäßrige Wäschenachbehandlungsmittel, die die Verbindungen der US-PS 3 591 405 enthalten, bekannt.

Als Textilweichmacher werden neben den gebräuchlichen quartären Ammoniumverbindungen mit einem oder zwei langen Alkylkresten auch eine Vielzahl von Verbindungen mit gänzlich anderer Struktur in der Literatur beschrieben, z.B. Ester aus Sulfobernsteinsäure und Polyhydroxyaminen (US-PS 4 056 558), lmidazolinoxide (US-PS 3 607 765), höhere tertiäre aliphatische Amine (DE-OS 26 46 995), Alkylammoniumcarbamate (US-PS 4 025 444 und 3 962 100) oder bestimmte Tone (US-PS 4 062 647).

Dem breiten Stand der Technik läßt sich die Lehre der vorliegenden Erfindung weder direkt noch indirekt entnehmen. Es ist daher in hohem Maße überraschend, daß flüssige Waschmittel, die die quartären Ammoniumverbindungen der Formel II als Bestandteil c) in Kombination mit den beiden nichtionischen Tensiden der Formel I als Bestandteile a) und b) enthalten, ein Optimum hinsichtlich Waschkraft, weichmachender Wirkung, und Schäumverhalten in Verbindung mit leichter Parfümierbarkeit, guter Lager-beständigkeit und niederer Viskosität auch bei tiefen Temperaturen darstellen. Die erfindungsgemäßen Mittel weisen zudem noch den weiteren Vorteil auf, daß sie ohne Zusatz von speziellen Trübungsmitteln, die waschtechnisch als unerwünschter Ballast gelten und meist auch einen problematischen Eigengeruch besitzen, eine optisch ansprechende Trübung aufweisen.

Für die erfindungsgemäßen Flüssigwaschmittel wird als Lösungsmittel vorzugsweise Wasser verwendet. Es können aber auch organische Lösungsmittel in Mengen bis zu 20 Gew.-% des gesamten flüssigwaschmittels mit verwendet werden. Aber bereits mit weit geringeren Zusätzen des organischen Lösungsmittels, die in der Größenordnung von 5 Gew.-% liegen, lassen sich Mischungen herstellen, die einwandfreie Eigenschaften aufweisen. Als zusätzliche Lösungsmittel kommen insbesondere niedere Alkanole oder niedere Diole oder Polyole wie beispielsweise Äthanol, Isopropylalkohol, Äthylenglykol, Propylenglykol oder Glycerin in Betracht. Gegebenenfalls können auch Polyole mit Ätherverbindungen wie Methyl-, Äthyl-, Butyl- oder Diäthylenglykol bzw. deren Acetate (beispielsweise Produkte vom Typ der "Cellosolve" der Union Carbide Corp.) eingesetzt werden.

Als Konservierungsmittel wird meist Formalin in einer Menge von 0,05-1 Gew.-% verwendet.

Zur Vermeidung von Verfärbungen der Waschmittel bei längerer Lagerung-, die durch Verunreinigungen z.B. mit Schwermetallionen bei der Herstellung hervorgerufen werden können, setzt man Komplexierungsmittel für Schwermetallionen zu. Gebräuchliche Komplexierungsmittel sind die Natrium-, Kalium- oder Triäthanolaminsalze von Aminopolycarbonsäuren, wie beispielsweise Äthylendiamintetraessigsäure oder Nitrilotriessigsäure. Sie werden in Mengen von 0,1 bis 1 Gew.-% eingesetzt.

Als Duftstoffe kommen beispielsweise Stoffe mit blumig/frischer oder fruchtiger oder als kosmetisch oder cremig bezeichneter Duftnote in Frage.

Geeignete Farbstoffe sind z.B. wasserlösliche rote Xanthen-Farbstoffe, wie Rhodamin B-extra.

Besonders bewährt haben sich Waschmittel, deren Zusammensetzung innerhalb der folgenden Grenzen liegt:
a) 10-12,5 Gew.-% eines Alkylpolyglykoläthers der Formel I, in der R¹ und R² zusammen 11-13 Kohlenstoffatome aufweisen und wobei der durchschnittliche Äthylenoxidgehalt des Alkylpolyglykoläthers 55-65 Gew.-% beträgt,
b) 10-12,5 Gew.-% eines Alkylpolyglykoläthers der Formel 1, in det R¹ 7-10 Kohlenstoffatome aufweist, R² = H ist und wobei der durchschnittliche Äthylenoxidgehalt des Alkylpolyglykoläthers 60-70 Gew.-% beträgt.
c) 2,5-5 Gew.-% eines quartären Ammoniumsalzes der Formel II für Bestandteil c), in der R³ einen im wesentlichen geradkettigen Alkylrest mit 14 bis 16 Kohlenstoffatomen und X- Chlorid bedeutet, wobei das Gewichtsverhältnis von C₁₄:C₁₆-Alkylresten etwa gleich 2:3 ist,
d) Rest Wasser und organische Lösungsmittel sowie gegebenenfalls weitere übliche, in geringen Mengen anwesende Zusätze wie z.B. Farb- und Duftstoffe, Komplexierungsmittel für Schwermetallspuren sowie Konservierungsmittel.

Die erfindungsgemäßen Waschmittel können zum Waschen und gleichzeitigen Weichmachen von Feinwaschartikeln aus Wolle, synthetischen Fasern wie Polyester, Polyacrylnitril, Polyamid und Mischungen aus Wolle und synthetischen Fasern benutzt werden. Der Wasch- und Weichmachungsvorgang kann entweder in der Waschmaschine oder auch von Hand bei Waschtemperaturen bis zu etwa 40°C erfolgen. Die Anwendungskonzentration der Mittel liegt im allgemeinen bei 2 bis 20 ml/1 Wasch!auge, vorzugsweise bei 3 bis 6 ml/1. Die Waschmittel zeichnen sich dadurch aus, daß sie die Textilien einwandfrei reinigen und ihnen gleichzeitig einen angenehmen Griff und antielektrostatische Eigenschaften verleihen. Bei der Wäsche von Hand im Waschbecken bilden sie einen dichten angenehmen Schaum aus, beim Waschen in der Waschmaschine wird kein Überschäumen beobachtet. Außerdem läßt sich der Schaum problemlos ausspülen.

### Beispiele

Ein Mittel der nachstehenden Zusammensetzung wurde auf seine Waschleistung, seine weichmachenden Eigenschaften und auf sein Schäumverhalten bei der Handwäsche und in der Waschmaschine geprüft:

### Beispiel 1

Das verwendete Parfümöl mit einer Duftnote, die sich mit blumiges Phantasielavendel mit strahlend frischer Kopfnote beschreiben ließ, hatte die folgende Zusammensetzung (Angabe in Gewichtsteiien):

Das erfindungsgemäße, übliche Zusatzstoffe in üblichen Mengen enthaltende Flüssigwaschmittel erwies sich bei der Wäsche von Feintextilien in der Waschmaschine bis 40°C und von Hand als Produkt mit einer optimalen Eigenschaftskombination hinsichtlich Waschkraft, weichmachender Wirkung und Schäumverhalten. Im Vergleich zu einem Waschmittel, das anstelle des im erfindungsgemäßen Mittel vorhandenen Textilweichmachergemisches die gleiche Menge an Di-(Talgalkyl-)dimethy- ammoniumchlorid abgeleitet von ungesättigten Talgalkoholresten enthielt, zeigte sich bei der Anwendung nach vorangegangener Lagerung bei Temperaturen von -10°C bis +40°C während ca. 70 Tagen in PVC-Flaschen von 750 ml Inhalt, daß der Duft und das Aussehen des erfindungsgemäßen Mittels sowie der Waschlaugen und der Wäscheduft von einem Test-Panel aus erfahrenen Beurteilern praktisch gleichgut wie Duft und Aussehen des frisch konfektionierten Mittels benotet wurden. Im Gegensatz dazu hatte sich der Geruch des Vergleichswaschmittels so verändert, daß er von den Testpersonen eindeutig abgelehnt wurde.

### Beispiel 2

### Beispiel 3

### Beispiel 4

### Beispiel 5

### Beispiel 6

### Beispiel 7

Führt man mit den Mitteln der Beispiele 2 bis 7 die gleichen Tests durch, wie sie in Beispiel 1 beschrieben sind, erhält man auch mit diesen Mitteln entsprechend günstige Resultate.

## Patentansprüche

1. Flüssiges Waschmittel, dadurch gekennzeichnet, daß es
a) 5-18 Gew.-% eines Alkylpolyglykoläthers der Formel in der R¹ eine geradkettige Alkylgruppe und R² zu 20 bis 75 Gew.-% - bezogen auf den dem Alkylpolyglykoläther zugrunde liegenden Alkohol - eine Cₗ-C₄₋Alkylgruppe und im übrigen Wasserstoff bedeuten, wobei die Gesamtzahl der Kohlenstoffatome in R¹ und R² 11-15 beträgt, und n einen Wert von 5-9 bedeutet, und wobei n so ausgewählt ist, daß der Äthylenoxidanteil des Alkylpolyglykoläthers etwa 50-65 Gew.-% beträgt,
b) 5-18 Gew.-% eines Alkylpolyglykoläthers der Formel I, in der R¹ eine geradkettige Alkylgruppe und R² entweder Wasserstoff, oder zu 20-75 Gew.-% - bezogen auf den dem Alkylpolyglykoläther zugrunde liegenden Alkohol - eine C_{I}-C₄₋Alkylgruppe und im übrigen Wasserstoff bedeuten, wobei die Gesamtzahl der Kohlenstoffatome in R¹ und R² 6-10 beträgt und n einen Wert von 3-8 bedeutet, und wobei n so ausgewählt ist daß der Äthylenoxidanteil des Alkylpolyglykoläthers etwa 55-70 Gew.-% beträgt, und
c) 2,5-10, vorzugsweise 3-7 Gew.-% eines Textilweichmachers, bestehend aus Verbindungen der Formel II in der R³ geradkettige oder verzweigte Alkylreste mit im wesentlichen 14-16 Kohlenstoffatomen und X- ein Anion aus der Chlorid, Bromid, Methylsulfat, Äthylsulfat, Methan-, Äthan- oder Toluolsulfonat umfassenden Gruppe bedeutet,
enthält, wobei das Mengenverhältnis von a):b) vorzugsweise 2:1 bis 1:2 beträgt.

2. Flüssiges Waschmittel nach Anspruch 1, dadurch gekennzeichnet, daß die Alkylreste R³ in Formel II für Bestandteil c) im wesentlichen geradkettig sind und 14 und 16 Kohlenstoffatome im Verhältnis C₁₄:C₁₆ wie 3:7 bis 7:3 aufweisen.

3. Flüssiges Waschmittel nach Anspruch 1 und 2, dadurch gekennzeichnet, daß sich die Verbindungen der Formel II von einem Olefingemisch mit einem Anteil von 35-45 Gew.-% an α-C₁₆-Olefin und 55-65 Gew.-% an α-C₁₈-Olefin ableiten.

4. Flüssiges Waschmittel nach Anspruch 1 bis 3, dadurch gekennzeichnet, daß X- das Chlorid-oder das Methyl-sulfat-Anion bedeutet.

5. Flüssiges Waschmittel nach Anspruch 1-4, dadurch gekennzeichnet, daß Bestandteil a) und Bestandteil b) zusammen 10-30 Gew.-% vorzugsweise 15-30 Gew.-%, bezogen auf das Gesamtgewicht des Waschmittels ausmachen.

6. Flüssiges Waschmittel nach Anspruch 1 bis 5, dadurch gekennzeichnet, daß R¹ und R² von Bestandteil a) zusammen 11-13 Kohlenstoffatome enthalten.

7. Flüssiges Waschmittel nach Anspruch 1-6, dadurch gekennzeichnet, daß der Äthylenoxidanteil des Bestandteils a) ca. 55-60 Gew.-% beträgt.

8. Flüssiges Waschmittel nach Anspruch 1-7, dadurch gekennzeichnet, daß R¹ und R² von Bestandteil b) zusammen 8-10 Kohlenstoffatome enthalten.

9. Flüssiges Waschmittel nach Anspruch 1-8, dadurch gekennzeichnet, daß der Äthylenoxidanteil des Bestandteils b) ca. 55-65 Gew.-% beträgt.

10. Flüssiges Waschmittel nach Anspruch 1-9, bestehend aus
a) 10-12,5 Gew.-% eines Alkylpolyglykoläthers der Formel I, in der R¹ und R² zusammen 11-13 Kohlenstoffatome aufweisen und wobei der durchschnittliche Äthylenoxidgehalt des Alkylpolyglykoläthers 55-65 Gew.-% beträgt,
b) 10-12,5 Gew.-% eines Alkylpolyglykoläthers der Formel 1, in der R' 7-10 Kohlenstoffatome aufweist, R²=H ist und wobei der durchschnittliche Äthylenoxidgehalt des Alkylpolyglykoläthers 60-70 Gew.-% beträgt,
c) 2,5-5 Gew.-% eines quartären Ammoniumsalzes der Formel II für Bestandteil c), in der R³ einen im wesentlichen geradkettigen Alkylrest mit 14 bis 16 Kohlenstoffatomen und X- Chlorid bedeutet, wobei das Gewichtsverhältnis von C₁₄:C₁₆-Alkylresten etwa gleich 2:3 ist,
d) Rest Wasser und organische Lösungsmittel sowie gegebenenfalls weitere übliche, in geringen Mengen anwesende Zusätze wie z.B. Farb- und Duftstoffe, Komplexierungsmittel für Schwermetallspuren sowie Konservierungsmittel.

## Revendications

1. Agent de lavage liquide, caractérisé en ce qu'il contient
a) 5-18% en poids d'un alcoylpolyglycol-éther de formule: dans laquelle R¹ représente un groupe alcoyle à chaîne droite et R², à concurrence de 20 à 75% en poids - par rapport à l'alcool qui est à la base de l'alcoylpolyglycol-éther - un groupe alcoyle en C₁-C₄ et pour le restant de l'hydrogène, le nombre total des atomes de carbone dans R¹ et R² s'élevant à 11-15, et n'ayant une valeur de 5-9, n étant choisi en sorte que la proportion d'oxyde d'éthylène de l'alcoylpolyglycol-éther s'élève à environ 50-65% en poids,
b) 5-18% en poids d'un alcoylpolyglycol-éther de formule I dans laquelle R¹ représente un groupe alcoyle à chaîne droite et R² soit de l'hydrogène ou à concurrence de 20-75% en poids par rapport à l'alcool qui est à la base de l'alcoylpolyglycol-éther - un groupe alcoyle en C₁-C₄ et pour le restant de l'hydrogène, le nombre total des atomes de carbone dans R¹ et R² s'élevant à 6-10 et n significant une valeur de 3-8, n étant choisi en sorte que la proportion d'oxyde d'éthylène de l'alcoylpolyglycol-éther s'élève à environ 55-70% en poids, et
c) 2,5-10, de préférence 3-7% en poids d'un plastifiant pour textiles consistant en des composés de formule Il: dans laquelle R³ représente des radicaux alcoyle à chaîne droite ou ramifiée avec essentiellement 14-16 atomes de carbone et X- représente un anion du groupe comprenant un chlorure, bromure, méthylsulfate, éthylsulfate, méthane-, éthane- ou toluène-sulfonate, le rapport quantitatif de a):b) étant de préférence de 2:1 à 1:2.

2. Agent de lavage liquide selon la revendication 1, caractérisé en ce que les radicaux alcoyle R³ dans la formule Il pour le constituant c) sont essentiellement à chaîne droite et présentent 14 et 16 atomes de carbone dans le rapport C₁₄:C₁₆ de 3:7 à 7:3.

3. Agent de lavage liquide selon les revendications 1 et 2, caractérisé en ce que les composés de formule Il proviennent d'un mélange d'oléfines ayant une proportion de 35-45% en poids d'a-oléfine en C₁₆ et 55-65% en poids d'a-oléfine en C₁₈.

4. Agent de lavage liquide selon les revendications 1 à 3, caractérisé en ce que X- signifie l'anion chlorure ou méthylsulfate.

5. Agent de lavage liquide selon les revendications 1 à 4, caractérisé en ce que le constituant a) et le constituant b) font ensemble 10-30% en poids, de préférence 15-30% en poids par rapport au poids global de l'agent de lavage.

6. Agent de lavage liquide selon les revendications 1 à 5, caractérisé en ce que R¹ et R² du constituant a) contiennent ensemble 11-13 atomes de carbone.

7. Agent de lavage liquide selon les revendications 1 à 6, caractérisé en ce que la proportion d'oxyde d'éthylène du constituant a) s'élève à environ 55-60% en poids.

8. Agent de lavage liquide selon les revendications 1 à 7, caractérisé en ce que R¹ et R² du constituant b) contiennent ensemble 8-10 atomes de carbone.

9. Agent de lavage liquide selon les revendications 1 à 8, caractérisé en ce que la proportion d'oxyde d'éthylène du constituant b) s'élève à environ 55-65% en poids.

10. Agent de lavage liquide selon les revendications 1 à 9, consistant en
a) 10-12,5% en poids d'un alcoylpolyglycol-éther de formule 1 dans laquelle R¹ et R² présentent ensemble 11-13 atomes de carbone et où la teneur moyenne en oxyde d'éthyléne de l'alcoylpolyglycol-éther s'élève à 55-65% en poids,
b) 10-12,5% en poids d'un alcoylpolyglycol-éther de formule I dans laquelle R¹ présente 7-10 atomes de carbone, R² = H, la teneur moyenne en oxyde d'éthylène de l'alcoylpolyglycol-éther s'élevant à 60-70% en poids,
c) 2,5-5% en poids d'un sel d'ammonium quaternaire de formule Il pour le constituant c) dans laquelle R³ représente un radical alcoyle essentiellement à chaîne droite ayant 14 à 16 atomes de carbone et X- signifie un chlorure, le rapport pondéral des radicaux alcoyle en C₁₄:C₁₆ étant environ égal à 2:3,
d) le restant étant de l'eau et des solvants organiques ainsi qu'éventuellement d'autres additifs courants présents en petites quantités, comme par exemple des colorants et des parfums, des agents complexeurs pour traces de métaux lourds de même que des agents de conservation.

## Claims

1. A liquid detergent, characterised in that it contains
a) from 5 to 18% by weight of an alkyl polyglycol ether corresponding to the following formula in which R¹ represents a straight-chain alkyl group and from 20 to 75% by weight of R² - based on the alcohol from which the alkyl polyglycol ether is derived - represents a C₁-C₄-alkyl group, the rest of R² being hydrogen, the total number of carbon atoms in R¹ and R² amounting to between 11 and 15, and n = 5 to 9, n being selected in such a way that the ethylene oxide content of the alkyl polyglycol ether amounts to between about 50 and 65% by weight,
b) from 5 to 18% by weight of an alkyl polyglycol ether corresponding to formula I in which R¹ represents a straight-chain alkyl group and R² either represents hydrogen or from 20 to 75% by weight - based on the alcohol from which the alkyl polyglycol ether is derived - of R² represents a C₁-C₄- alkyl group, the rest being hydrogen, the total number of carbon atoms in R¹ and R² amounting to between 6 and 10, and n = 3 to 8, n being selected in such a way that the ethylene oxide content of the alkyl polyglycol ether amounts to between about 55 and 70% by weight, and
c) from 2.5 to 10 and preferably from 3 to 7% by weight of a textile softener consisting of compounds corresponding to the following formula in which R³ represents straight-chain or branched alkyl radicals essentially containing from 14 to 16 C-atoms and X- is an anion from the group comprising chloride, bromide, methyl sulfate, ethyl sulfate, methane, ethane or toluene sulfonate, the quantitative ratio of a) to b) preferably amounting to between 2:1 and 1:2.

2. A liquid detergent as claimed in Claim 1, characterised in that the alkyl radicals R3 in formula II for constituent c) are substantially linear and contain 14 and 16 carbon atoms in a ratio of C₁₄:C₁₆ of from 3:7 to 7:3.

3. A liquid detergent as claimed in Claims 1 and 2, characterised in that the compounds of formula II are derived from an olefin mixture containing from 35 to 45% by weight of α-C₁₆-olefin and from 55 to 65% by weight of α-C₁₈-olefin.

4. A liquid detergent as claimed in Claims 1 to 3, characterised in that X- is the chloride or the methyl sulfate anion.

5. A liquid detergent as claimed in Claims 1 to 4, characterised in that constituent a) and constituent b) together make up from 10 to 30% by weight and preferably from 15 to 30% by weight of the detergent as a whole.

6. A liquid detergent as claimed in Claims 1 to 5, characterised in that R' and R² of constituent a) together contain from 11 to 13 carbon atoms.

7. A liquid detergent as claimed in Claims 1 to 6, characterised in that constituent a) contains from about 55 to 60% by weight of ethylene oxide.

8. A liquid detergent as claimed in Claims 1 to 7, characterised in that R' and R² of constituent b) together contain from 8 to 10 carbon atoms.

9. A liquid detergent as claimed in Claims 1 to 8, characterised in that constituent b) contains from about 55 to 65% by weight of ethylene oxide.

10. A liquid detergent as claimed in Claims 1 to 9 consisting of
a) from 10 to 12.5% by weight of an alkyl polyglycol ether of formula I in which R' and R^{2.} together contain 11 to 13 carbon atoms, the average ethylene oxide content of the alkyl polyglycol ether amounting to between 55 and 65% by weight,
b) from 10 to 12.5% by weight of an alkyl polyglycol ether of formula I in which R' contains from 7 to 10 carbon atoms, R² = H, the average ethylene oxide content of the alkyl polyglycol ether amounting to between 60 and 70% by weight,
c) from 2.5 to 5% by weight of a quaternary ammonium salt of formula II for constituent c) in which R³ is a substantially linear alkyl radical containing from 14 to 16 carbon atoms and X- is chloride, the ratio by weight of C₁₄:C₁₆-alkyl radicals being approximately 2:3,
d) a balance of water and organic solvents and, optionally, other standard additives in small quantities, such as for example dyes and fragrances, complexing agents for traces of heavy metals and preservatives.
